# EUROPÄISCHE PATENTSCHRIFT

(11) **EP 0 575 382 B1**
(45) Veröffentlichungstag und Bekanntmachung des Hinweises auf die Patenterteilung: **24.01.1996**
(21) Anmeldenummer: 92905752.9
(22) Anmeldetag: 10.03.1992
(51) Int. Cl.: B67D 1/04, F04B 43/08

(54) **ANORDNUNG ZUM PUMPEN UND DISPENSIEREN VON HOCHVISKOSEN FLÜSSIGKEITEN**
ARRANGEMENT OF PUMPS AND DISPENSERS FOR HIGHLY VISCOUS LIQUIDS
AGENCEMENT POUR LE POMPAGE ET LA DISTRIBUTION DE LIQUIDES HAUTEMENT VISQUEUX

(30) Priorität: 14.03.1991 DE 4108586
(43) Veröffentlichungstag der Anmeldung: 29.12.1993
(73) Patentinhaber: Schenk, Helga, D-76337 Waldbronn (DE)
(72) Erfinder: SCHENK, Bernd, D-7517Waldbronn (DE)
(74) Vertreter: Zahn, Roland, Dipl.-Ing.
(86) Internationale Anmeldenummer: DE9200196
(87) Internationale Veröffentlichungsnummer: WO9216450

(56) Entgegenhaltungen:
- EP-A- 0 266 201
- EP-A- 0 266 202
- EP-A- 0 339 110
- WO-A-81/02002
- FR-A- 2 623 488
- GB-A- 1 450 879
- US-A- 3 998 103

## Beschreibung

Die vorliegende Erfindung bezieht sich auf eine Anordnung zum Dispensieren von hochviskosen Flüssigkeiten oder Flüssigkeiten mit hohem Feststoffanteil beziehungsweise mit einem Anteil an größeren Feststoffsegmenten nach dem Oberbegriff des Patentanspruchs 1.

Eine Anordnung der gattungsgemäßen Art ist im Hinblick auf normale Flüssigkeiten, insbesondere Getränke, über den Offenbarungsgehalt der DE-OS 22 61 798 als bekannt zu betrachten.

In der Lebensmitteltechnik werden häufig unterschiedliche Produkte aus visuellen, sensorischen und/oder auch Unverträglichkeitsgründen erst unmittelbar vor ihrer Verwendung zusammen dispensiert. Aus ähnlichen Gründen ist vielfach auch die Aufbewahrung der zu dispensierenden Produkte problematisch, und zwar insbesondere deshalb, weil infolge des Luftsauerstoffs häufig eine Eigenschaftsveränderung eintritt.

Für den gewerblichen Bereich sind Gebindegrößen zwischen 5 und 20 kg üblich. Dabei werden als Verpackung überwiegend selbsttragende Behälter eingesetzt. Für niedrigund mittelviskose Produkte sind dies meist Kanister mit Schraubverschluß; für höherviskose Produkte und Produkte mit hohem Feststoffanteil bzw. mit größeren Segmenten sind dies üblicherweise Eimer mit Schnappdeckel. Flexible Verpackungen, z.B. Beutel, sind wegen ihrer ungenügenden Verschlußfestigkeit überwiegend nur für Gebinde ohne Teilentnahme vorgesehen.

Im Zeitalter ökologischen Denkens werden häufig Mehrweggebinde gefordert. Dabei ist besonderes Augenmerk darauf zu richten, daß diese Verpackungen auch restlos entleert und umweltschonend entsorgt werden können. Bei Kanistern stellen, und zwar insbesondere bei mehrfacher Teilentnahme, die Restlosentleerbarkeit, sowie das Leervolumen ein besonderes Problem dar. Etwas besser eignen sich hier Eimer, die jedoch unter extremen Bedingungen schwierig zu verschließen sind. Flachfolienbeutel scheiden aus Gründen unzureichender Festigkeit und wegen Faltenbildung und/oder toter Ecken und dergleichen Unzulänglichkeiten für Anwendungen unter rauhen Betriebszuständen von vornherein aus. Lediglich die als Kompromiß zu diesen Verpackungsarten angebotenen flexiblen beziehungsweise halbflexiblen Beutelverpackungen werden den unterschiedlichen Forderungen im großen und ganzen gerecht.

Die der vorliegenden Erfindung zugrunde liegende Aufgabe besteht darin, eine Ausbringanordnung der gattungsgemäßen Art anzugeben, deren das Fördergut bereitstellender Kunststoffbehälter im Hinblick auf ökologische und hygienische beziehungsweise mikrobiologische Bedingungen und Erfordernisse optimale Eigenschaften aufweist.

Diese Aufgabe wird durch die im kennzeichnenden Teil des Patentanspruchs 1 angegebene Lehre gelöst.

Mit anderen-als im Patentanspruch 1 gebrauchten - Worten besteht der Kern der vorliegenden Erfindung darin, am Kunststoffbehälter sogenannte Fließkanäle anzuformen, über die beim Kollabieren der einen Behälterwandung der Behälterinhalt gut ausgequetscht werden kann. Die Wirkung kann noch dadurch optimiert werden, daß die einknickende Behälterhälfte aus dünnwandigerem Material besteht (vgl. Anspruch 2).

Die Erfindung wird im folgenden anhand der Zeichnung näher erläutert. Diese zeigt in
- Fig. 1: eine Schemadarstellung einer Anordnung zum Pumpen und Dispensieren;
- Fig. 2: eine Perspektivdarstellung eines Kunststoffbehälters;
- Fig. 3: eine Einzelheit aus Fig. 2 im Schnitt längs X-X zur Erläuterung der Verhältnisse am kollarbierten Kunststoffbehälter;
- Fig. 4: eine Darstellung einer Weiterbildung des Kunststoffbehälters in zwei Funktionsdarstellungen.

Gemäß Fig. 1 ist das zu dispensierende Fördergut in einem an sich bekannten halbflexiblen Kunststoffbehälter 1 bereitgestellt. Dieser Kunststoffbehälter ist möglichst randvoll und ohne Lufteinschlüsse abgefüllt. Die Kombination eines derartigen Behälters mit einem integrierten Tragegriff ermöglicht ein umweltbewußtes Transportieren zum Verbraucher. Eine besonders günstige Ausführungsform dieser Verpackungsart ist Gegenstand der Patentanmeldung P 39 04 080. Beim Verbraucher wird - wie in Fig. 1 gezeigt - der mit Füllgut gefüllte flexible Behälter 1 in ein Druckgefäß 3 eingesetzt. Der Kunststoffbehälter 1 weist einen Füll- und Entnahmestutzen 6 auf, der druckdicht mit einem Förderschlauch 7 verbunden ist. Der Füll-/Entnahmestutzen 6 kragt durch den mit einem Bajonettverschluß am Druckgefäß 3 verriegelten Deckel 2 nach außen.

In den Freiraum zwischen dem Kunststoffbehälter 1 und dem Druckgefäß 3 wird mittels eines Druckgenerators 4 und eines Druckminderers 5 ein Druckmedium, und zwar vorzugsweise Druckluft oder Wasser eingeleitet und so ein Überdruck P2 aufgebaut, der den flexiblen Kunststoffbehälter 1 kollabieren läßt (vgl. Pfeil a) und dabei das Fördergut in den Förderschlauch 7 preßt. Der Förderschlauch 7 gibt endseitig unmittelbar oder gegebenenfalls über einen Dispenserkopf das Fördergut ab.

Längs der Förderstrecke, d.h. des Förderschlauchs 7 sind im dargestellten Ausführungsbeispiel vier Schlauch-Quetschventile 10, 11, 12,13 angeordnet, die je mit einem Ansteuerventil 10', 11', 12', 13' funktionell gekoppelt sind. Diese Ansteuerventile sind ihrerseits über einen zweiten Druckminderer 14 mit dem Druckgenerator 15 gekoppelt; der über den zweiten Druckminderer 14 eingestellte und die Schlauch-Quetschventile 10...13 beaufschlagende Druck hat einen dem im Druckgefäß 3 wirksamen überdruck P2 gegenüber höherern Druckwert P3. Die Ansteuerventile 10' ...13' werden in bestimmter und relativ zueinander aufeinander abgestimmter Folge aktiviert. Damit quetschen die Schlauch-Quetschventile 10...13 den Förderschlauch 7 in bestimmter Weise ab und drücken das über die Kollabierung des Kunststoffbehälters 1 in den Förderschlauch 7 verdrängte Fördergut portionsweise zum Ende beziehungsweise Ausgang des Förderschlauchs 7 hin. über die Schlauch-Quetschventile 10...13 ist so ein volumengenauer Einschluß einer vorgegebenen Menge an Fördergut möglich, was zu einer exakten Dosierung führt, und zwar unabhängig von den äußeren Bedingungen und hygienisch beziehungsweise mikrobiologisch rein.

Im Hinblick auf die Darstellung nach Fig. 1 soll noch darauf hingewiesen werden, daß der Förderschlauch 7 bei entlastetem Quetsch-Ventil aufgrund des im Druckgefäß 3 wirkenden überdrucks P2 gefüllt und durchmessermäßig rückgestellt wird, was damit auch zur Rückstellung des Quetschventils selbst führt.

Fig. 4 zeigt - und zwar in zwei Grundansichten - einen in Verbindung mit dem vorstehend beschriebenen Konzept besonders geeigneten Kunststoffbehälter 1. Dieser Kunststoffbehälter 1 wird im allgemeinen im Zieh- oder Blasformverfahren hergestellt, wobei zwei parallel extrudierte Folienbahnen in einer zweiteiligen Form ausgeformt werden. Gemäß dem in Fig. 4 dargestellten Beipiel werden nun Folienbahnen unterschiedlicher Dicke d1 beziehungsweise d2, d.h. Steifigkeit, verwandt und zwar derart, daß die mit dem Füll- /Entnahmestutzen 6 versehene Behälterhälfte 1a die relativ dickere (d1) und damit steifere ist.

In Verbindung mit der erfindungsgemäßen Anordnung zum Pumpen und Dispensieren hat diese Konzeption die besonderen Vorteile, daß die aufgrund der geringeren Dicke d2 weichere, beziehungsweise flexiblere Behälterhälfte 1b relativ leicht und - wie durch den Pfeil a angedeutet - gleichmäßig kollabiert, so daß letztendlich der Behälterinhalt gut, d.h. weitgehend restlos, ausgequetscht werden kann. Die untere Darstellung von Fig. 4 läßt insbesondere klar erkennen, wie die flexiblere Behälterhälfte 1b um die sich bei der umgebenden Invertiernaht 1a/b umbiegt und sich von innen her an die steifere Behälterhälfte 1a anschmiegt.

Fig. 2 zeigt einen Kunststoffbehälter 1 in perspektifischer Darstellung. Dabei kann es sich um einen solchen aus ein und demselben Folienmaterial, aber auch um einen solchen aus unterschiedlich steifem Folienmaterial entsprechend der Fig. 4 handeln. Die besondere Ausführungsform gemäß Fig. 2 besteht darin, daß der Kunststoffbehälter sogenannte Fließkanäle 65 aufweist, die - relativ zur Behälteraußenseite - als erhabene Ausbuchtungen realisiert sind. Über diese Fließkanäle 65 wird insbesondere eine gute Restentleerung ermöglicht.

Letzere soll in Form der Einzelheit aus Fig. 2 anhand von Fig. 3 näher erläutert werden. Hier ist ein fast vollständig entleerter Kunststoffbehälter 1 dargestellt. Die kollabierte Behälterwandung drückt gegen die Wandung mit dem Füll- /Entnahmestutzen 6 und quetschtdas Restvolumen leer. Dieses kann insbesondere über die Fließkanäle 65 zum Füll-/Entnahmestutzen 6 entweichen. Die besonders gute Restentleerung wird noch dadurch unterstützt, daß an der umlaufenden Schweißnaht 70 des Kunststoffbehälters 1 sich ein Ringkanal 71 ergibt, der den Restinhalt aufnimmt und letztlich ausdrückt. Um dabei zu verhindern, daß die kollabierte Wandung am Stutzen 6 festklebt, weist dieser Kerben 72 auf, so daß auch hierüber die Restentleerung begünstigt wird.

Bezüglich der in der Zeichnung dargestellten Systeme soll noch folgendes angemerkt werden:

Durch einfaches Umstecken der Anschlüsse der Förderschläuche 7,7' am flexiblen Kunststoffbehälter 1 auf einen mit Reinigungslösung gefüllten Behälter ist der gesamte Förderstrang zu reinigen.

Von besonderer Bedeutung sind in Verbindung mit dieser Erfindung folgende Zusammenhänge:
- Die besonders gute und restlose Ausbringung verschiedener hochviskoser und/oder Flüssigkeiten mit stückigen Komponenten durch Druckbeaufschlagung auf einen flexiblen Kunststoffbehälter in einem Druckbehälter;
- durch die Anordnung des erfindungsgemäß gestalteten flexiblen Kunststoffbehälters im Druckgefäß ist eine weitgehende Restmengenentleerung gewährleistet;
- durch stets gewechselten Kunststoffbehälter ergibt sich ein sehr günstiges mikrobiologisches Verhalten;
- erfolgt die Druckbeaufschlagung des mit Fördergut gefüllten Kunststoffbehälters durch Wasser, so ergibt sich eine Verringerung der spezifischen Oberfläche und damit eine Verlängerung der Haltbarkeit sauerstoffempfindlicher Produkte. (Dies gilt insbesondere bei Teilentnahme).

### Allgemein gilt noch folgendes:

Für zahlreiche sauerstoffempfindliche Füllgüter muß durch eine geeignete Materialwahl und/oder Schichtenausführung des Kunststoffbehälters die Permeation von Luftsauerstoff gering gehalten werden. Eine besondere Bedeutung hat dies bei flexiblen Kunststoffbehältern, die ohne Luft abgefüllt und entleert werden. Bei Teilentnahme erhöht sich die Oberfläche im Verhältnis zum abgefüllten Volumen, so daß ursprünglich gute Permeationswerte je nach Füllgrad sehr schlecht werden können. Unter ungünstigen Betriebsbedingungen (lange Standzeit bei geringem Restvolumen und sehr empfindlichem Füllgut) kann dies letztlich zu Funktionsstörungen führen.

Diesem Verhalten ist durch andere Materialien nur bedingt zu begegnen. Aus diesem Grunde wird vorzugsweise für die Druckbeaufschlagung des Transportbehälters anstelle von Preßluft Druckwasser eingesetzt. Durch den völligen Einschluß des Transportbehälters im Wasser, welches unter Umständen sogar noch durch eine Umlaufkührung temperiert werden kann, ist somit die Verweilzeit auch im angebrochenen Zustand relativ hoch. Da für viele Nahrungsmittel eine ununterbrochene Kühlkette bis zum Verbraucher hin gewährleistet sein sollte, kann insgesamt eindeutig preiswerteres Behältermaterial gewählt werden.

## Patentansprüche

1. Anordnung zum Dispensieren von hochviskosen Flüssigkeiten oder Flüssigkeiten mit hohem Feststoffanteil beziehungsweise mit einem Anteil an größeren Feststoffsegmenten,
insbesondere zur Verwendung für viskose Medien wie zum Beispiel Lebensmittel,
wobei das Fördergut in einem flexiblen kollabierbaren Kunststoffbehälter (1) beigestellt ist, der einerseits in ein Druckgefäß (3) eingesetzt ist, das mit einem Druckgenerator (4) verbunden ist,
über den der Raum zwischen dem Kunststoffbehälter (1) und dem Druckgefäß (3) mit einem Druckmedium,
insbesondere Luft oder Wasser beaufschlagt wird, und der andererseits druckdicht mit einem Förderschlauch (7) verbunden ist, der endseitig das Fördergut abgibt,
dadurch gekennzeichnet,
daß der Kunststoffbehälter (1) an der mit dem Förderschlauch (7) verbundenen Wand eine Mehrzahl relativ zur Wand erhabene Fließkanäle (65) aufweist.

2. Anordnung nach Anspruch 1,
dadurch gekennzeichnet,
daß der Kunststoffbehälter aus Folienmaterial unterschiedlicher Steifigkeit, insbesondere unterschiedlicher Dicke besteht, und zwar derart, daß die mit dem Förderschlauch (7) verbundene Behälterhälfte steifer ist als die zweite Behälterhälfte, so daß diese sich mit fortschreitender Entleerung an die erste Behälterhälfte anlegt.

## Claims

1. Arrangement for dispensing highly viscous liquids or liquids with a high share of solids, or with a share of larger segments of solids, specifically for use with viscous substances such as foodstuffs, where the substance is supplied in a flexible collapsible plastic container (1) which is placed in a compression vessel (3) connected to a pressure generator (4) by way of which the space between the plastic container (1) and the compression vessel (3) is acted upon by a pressure medium, such as air or water, and which plastic container is connected, pressure-tight, to a feed hose (7) which delivers the substance at its end, characterized in that: the plastic container (1) comprises a wall joined to said feed hose (7) and wherein said wall includes a plurality of flow ducts (65) which are in relief relative to said wall.

2. The arrangeaent according to claim 1, characterized in that: said plastic container comprises foil material of different rigidity, specifically of different thickness, such that the container half connected with the feed hose (7) is stiffer than the second container half, causing the second half to nestle on the first container half at progressing filling withdrawal.

## Revendications

1. Arrangement pour distribuer des liquides très visqueux ou des liquides à haute teneur de matières solides respectivement des liquides contenant de grands éléments solides,
destiné spécialement à l'utilisation avec des produits visqueux comme les produits alimentaires,
dans lequel lesdits liquides sont placés à l'intérieur d'un récipient déformable et repliant en matière plastique (1) qui est a) logé à l'intérieur d'un récipient de pression (3) qui est relié à un compresseur (4) par l'intermédiaire duquel un milieu de compression, specialement de l'air ou de l'eau, est introduit dans l'espace entre ledit récipient en plastique (1) et ledit récipient de pression (3) et qui est b) étanchement raccordé à un tuyau d'extraction (7) qui dégage le produit à extraire à son about,
caractérisé on ce que le récipient en matière plastique (1) contient sur le paroi relié audit tuyau d'extraction (7) une pluralité de canaux d'écoulement proéminents (65) dudit paroi.

2. Arrangement selon la revendication 1, caractérisé en ce que le récipient en matière piastique consiste de films de différentes rigidités et spécialement de différents épaisseurs de façon que la moitié dudit récipient reliée audit tuyau d'extraction (7) est plus raide que l'autre moitié ainsi que celle-ci, le vidage progressant, se rattache à ladite première moitié.
